# EUROPÄISCHE PATENTSCHRIFT

(11) **EP 2 158 822 B1**
(45) Veröffentlichungstag und Bekanntmachung des Hinweises auf die Patenterteilung: **29.02.2012**
(21) Anmeldenummer: 09167130.5
(22) Anmeldetag: 04.08.2009
(51) Int. Cl.: A47B 88/00, A47B 77/04

(54) **Möbel**
Furniture
Mobilier

(30) Priorität: 29.08.2008 DE 202008011549 U
(43) Veröffentlichungstag der Anmeldung: 03.03.2010
(73) Patentinhaber: Paul Hettich GmbH & Co. KG, 32278 Kirchlengern (DE)
(72) Erfinder: Müterthies, Ralf, 32584, Löhne (DE); Schubert, Michael, 32547, Bad Oeynhausen (DE); Schrubke, Lars, 32278, Kirchlengern (DE)
(74) Vertreter: Dantz, Jan Henning

(56) Entgegenhaltungen:
- DE-U1-202006 007 151
- US-B1- 6 203 167

## Beschreibung

Die vorliegende Erfindung betrifft ein Möbel, insbesondere ein Küchenmöbel, mit einem Möbelkorpus, an dem mindestens zwei Schubkästen übereinander verschiebbar gelagert sind, wobei an einem oberen Schubkasten von mindestens zwei Schubkästen ein Leuchtmittel vorgesehen ist. Ein solches Möbel ist z.B. aus DE 20 2006 007 151 U1 bekannt.

Die EP 1 900 306 offenbart ein Schrankmöbel mit mindestens einem Schubkasten, wobei an dem Schrankkorpus mindestens ein Leuchtkörper zur Beleuchtung eines Innenraums des Schubkastens vorgesehen ist. Der Leuchtkörper ist dabei außerhalb des Schubkastens im Rückwandbereich des Schrankkorpus angeordnet, so dass zwar eine gewisse Ausleuchtung des Innenraumes möglich ist, allerdings durch die Rückwand der Lichteinfall in den Innenraum begrenzt ist.

Die US 4,178,626 offenbart einen Schubkasten, bei dem im Innenraum ein Gehäuse mit einer Stromversorgung durch Batterien und ein Leuchtkörper vorgesehen ist. Die Anordnung eines solchen Leuchtmittels im Innenraum eines Schubkasten ermöglicht zwar eine gute Ausleuchtung, allerdings wird wertvoller Stauraum durch die Beleuchtungseinrichtung verloren.

Ferner ist aus der US 6,203,167 ein Schrankmöbel bekannt, bei dem zur Ausleuchtung eines Innenraumes eines Schubkastens ein Leuchtmittel im Bereich einer Deckplatte zur Ausleuchtung des Schubkastens vorgesehen ist. Dies ermöglicht zwar eine gute Ausleuchtung des obersten Schubkastens, allerdings können darunter liegende Schubkästen durch dieses Leuchtmittel nicht erreicht werden.

Es ist daher Aufgabe der vorliegenden Erfindung ein Möbel zu schaffen, bei dem die Schubkästen auch bei schlechten Lichtverhältnissen gut ausgeleuchtet sind.

Diese Aufgabe wird mit einem Möbel mit den Merkmalen des Anspruches 1 gelöst.

Erfindungsgemäß ist mittels dem Leuchtmittel ein Innenraum des darunter liegenden Schubkastens beleuchtbar. Dadurch kann bei einem Schrankmöbel mit einer Vielzahl von Schubkästen der jeweils obere Schubkasten über die Leuchtmittel eine Ausleuchtung des darunter liegenden Schubkastens vornehmen, so dass auch bei schlechten Lichtbedingungen eine gute Ausleuchtung des Schubkastens gewährleistet wird.

Gemäß einer bevorzugten Ausführung der Erfindung sind die Leuchtmittel an einer Unterseite eines Bodens des benachbart darüberliegenden Schubkasten angeordnet. Dadurch wird das Stauraumvolumen des zu beleuchtenden Schubkastens nicht vermindert und die Leuchtmittel werden lediglich am Boden des benachbart darüberliegenden Schubkastens festgelegt. Alternativ oder zusätzlich können auch Leuchtmittel an der Unterseite einer Frontblende des oberen Schubkastens angeordnet sein. Dadurch ist insbesondere bei geöffnetem unteren Schubkasten eine Ausleuchtung in dem Bereich benachbart zu der Frontblende des oberen Schubkastens gewährleistet. Die Leuchtmittel können dabei an einer Leiste unter der Frontblende aufgenommen sein.

Vorzugsweise sind die Leuchtmittel als LED-Leiste ausgebildet, die beispielsweise in eine Nut am Boden des Schubkastens oder in eine Halteleiste eingefügt sind. Dadurch wird eine besonders kompakte Bauweise bei guter Ausleuchtung gewährleistet.

An dem Möbel kann ferner eine zentrale Steuerung vorgesehen sein, mittels der die Leuchtmittel des Schubkastens schaltbar sind. Hierfür können entsprechende Sensoren zur Erfassung einer geöffneten oder geschlossenen Position am Möbelkorpus vorhanden sein. Ferner kann die Steuerung auch ein An- und Abschalten der Leuchtmittel vornehmen, selbst wenn der Schubkasten in der geöffneten oder geschlossenen Position verbleibt.

Für die Ausleuchtung des obersten Schubkasten ist vorzugsweise ein Leuchtmittel an der darüber liegenden Deckplatte vorgesehen, so dass für sämtliche Schubkästen eine Ausleuchtung bereitgestellt werden kann.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Schubkastens gemäß einem ersten Ausführungsbeispieles eines erfindungsge- mäßen Möbels;
- Figur 2: eine geschnittene Seitenansicht des Schubkastens der Figur 1 mit einem darunter liegenden Schubkasten, und
- Figuren 3A und 3B: zwei Ansichten einer zweiten Ausführungsform eines Schubkastens eines erfindungsgemäßen Möbels.
- Figur 4: zeigt einen Schnitt durch einen mit einem beleuchteten, transparenten Boden ausgestatteten Schubkasten

Ein erfindungsgemäßes Möbel ist als Schrankmöbel ausgebildet und umfasst einen Möbelkorpus, an dem mehrere Schubkästen übereinander verschiebbar gelagert sind. Ein in Figur 1 gezeigter Schubkasten 1 umfasst einen Boden 2, an dem eine Frontblende 3, eine Rückwand 4 und gegenüberliegende Seitenwände 5 vorgesehen sind, die einen Innenraum des Schubkastens 1 begrenzen.

An dem Boden 2 ist an der Unterseite eine Nut 9 ausgebildet, in die eine Leiste 6 mit einer Vielzahl von LED-Leuchten als Leuchtmittel 7 eingefügt ist. Die Leiste 6 kann dabei in der Nut 9 verklebt oder verschraubt sein und ist über eine Verkabelung oder einen Stromspeicher mit Strom versorgt. Durch die Leuchtmittel kann der darunterliegende Bereich durch Lichtstrahlen 8 ausgeleuchtet werden.

In Figur 2 ist die Einbausituation zweier übereinander angeordneter Schubkästen 1 und 11 dargestellt, die baugleich ausgebildet sind. Der untere Schubkasten 11 ist in einer geöffneten Position dargestellt, bei der die Frontblende 3 versetzt zu der Frontblende 3 des oberen Schubkastens 1 angeordnet ist. In der geöffneten Position ist der hintere Bereich eines Schubkastens 11 benachbart zu der Rückwand 4 oft schlecht ausgeleuchtet. Um dem entgegen zu wirken, sind die Leuchtmittel 7 nach unten gerichtet, so dass Lichtstrahlen 8 in den hinteren Bereich des darunter liegenden Schubkastens 11 einfallen.

Das erfindungsgemäße Möbel kann eine Vielzahl von Schubkästen 1 und 11 aufweisen, die übereinander verschiebbar an dem Möbelkorpus gelagert sind. Dabei kann die Ausleuchtung des Innenraumes eines Schubkastens 11 jeweils durch den darüberliegenden Schubkasten 1 erfolgen, wobei der oberste Schubkasten 1 vorzugsweise durch ein Leuchtmittel ausgeleuchtet wird, das an einer Deckplatte des Möbelkorpus vorgesehen ist. Somit können sämtliche Schubkästen 1, 11 eines Möbels ausgeleuchtet werden.

In den Figuren 3A und 3B ist eine modifizierte Ausführungsform eines Schubkastens 1' gezeigt, bei dem ein Innenraum durch einen Boden 2, eine Frontblende 3', eine Rückwand 4 (nicht dargestellt) sowie zwei Seitenwände 5 begrenzt wird. An der Frontblende 3' ist an der Unterseite eine Leiste 6' mit Leuchtmitteln 7' vorgesehen, die wiederum als LED-Leuchten ausgebildet sind. Dabei ist an der Frontblende 3 im unteren Bereich eine Halteleiste 9' vorgesehen, in die eine Leiste 6' mit den Leuchtmitteln 7' eingefügt ist. Auch hier können die Leuchtmittel 7' über eine Verkabelung oder einen am Schubkasten 1' festgelegten Stromspeicher mit Strom versorgt sein. Durch die Leuchtmittel 7' werden Lichtstrahlen 8' im Bereich der Frontblende 3' nach unten abgestrahlt, so dass der darunter liegende Schubkasten in einer geöffneten Position im Bereich des Innenraums ausgeleuchtet wird. Dargestellt wird in der Figur 4 ein Schnitt durch einen Schubkasten 1" mit einem beleuchteten Boden 2' der aus einen transparenten Material gefertigt wurde. Der Boden 2' ist mit seitlich angeordneten Leuchtmitteln 7 versehen. Ein Teil des eingestrahlten Lichtes beleuchtet den benachbart darunter liegenden Schubkasten. Ein anderer Teil des Lichtes strahlt an den Positionen ohne Beladung in den Schubkasten 1" ein.

Bei dem Möbel ist vorzugsweise eine zentrale Steuerung vorgesehen, mittels dem die Leuchtmittel 7 und 7' schaltbar sind, beispielsweise kann ein Anschalten der Leuchtmittel 7 bzw. 7' dann erfolgen, wenn der darunter liegende Schubkasten 11 geöffnet wird. Dies erfordert ein Positionssensor, mittels dem erfasst wird, ob ein Schubkasten 11 in einer geschlossenen oder einer geöffneten Position ist.

### Bezugszeichenliste

- 1: Schubkasten
- 1': Schubkasten
- 1": Schubkasten
- 2: Boden
- 2': Boden
- 3: Frontblende
- 3': Frontblende
- 4: Rückwand
- 5: Seitenwand
- 6: Leiste
- 7: Leuchtmittel
- 7': Leuchtmittel
- 8: Licht
- 8': Lichtstrahlen
- 9: Nut
- 11: Schubkasten

## Patentansprüche

1. Möbel, insbesondere Küchenmöbel, mit einem Möbelkorpus, an dem mindestens zwei Schubkästen (1, 1', 1", 11) übereinander verschiebbar gelagert sind, wobei
an dem oberen Schubkasten (1, 1', 1") Leuchtmittel (7) vorgesehen sind, **dadurch gekennzeichnet, dass** mittels den Leuchtmitteln (7) ein Innenraum des darunter liegenden Schubkastens (11) beleuchtbar ist.

2. Möbel nach Anspruch 1, **dadurch gekennzeichnet, dass** die Leuchtmittel (7) an einer Unterseite eines Bodens (2) des oberen Schubkastens (1) angeordnet sind.

3. Möbel nach Anspruch 1 oder 2, **dadurch gekennzeichnet, dass** die Leuchtmittel (7') an einer Unterseite einer Frontblende (3') des oberen Schubkastens (1') angeordnet sind.

4. Möbel nach Anspruch 3, **dadurch gekennzeichnet, dass** die Leuchtmittel in einer Leiste (9') an der Frontblende (3') aufgenommen sind.

5. Möbel nach einem der Ansprüche 1 bis 4, **dadurch gekennzeichnet, dass** die Leuchtmittel (7, 7') als LED-Leiste ausgebildet sind.

6. Möbel nach einem der Ansprüche 1 bis 5, **dadurch gekennzeichnet, dass** die Leuchtmittel (7, 7') in einer Nut (9) aufgenommen sind.

7. Möbel nach einem der Ansprüche 1 bis 6, **dadurch gekennzeichnet, dass** die Leuchtmittel (7) am oberen Schubkasten (1, 1', 1") durch das Öffnen des darunter liegenden Schubkasten (11) schaltbar sind.

8. Möbel nach einem der Ansprüche 1 bis 7, **dadurch gekennzeichnet, dass** eine zentrale Steuerung vorgesehen ist, mittels der die Leuchtmittel (7, 7') an den Schubkästen (1, 1',1 ", 11) schaltbar sind.

9. Möbel nach einem der Ansprüche 1 bis 8, **dadurch gekennzeichnet, dass** für den obersten Schubkasten (1, 1', 1") ein Leuchtmittel an der darüber liegenden Deckplatte vorgesehen ist.

10. Möbel nach einem der vorhergehenden Ansprüche, **dadurch gekennzeichnet, dass** der Boden (2') des oberen Schubkastens (1") aus einem transparenten oder transluzenten Material hergestellt ist.

11. Möbel nach Anspruch 10, **dadurch gekennzeichnet, dass** die Leuchtmitteln (7) zumindest teilweise in den Boden (2') Licht einstrahlen.

## Claims

1. Piece of furniture, in particular piece of kitchen furniture, having a basic furniture structure, on which at least two drawers (1, 1', 1", 11) are mounted in a displaceable manner one above the other, wherein lighting means (7) are provided on the upper drawer (1, 1', 1"), **characterized in that** the lighting means (7) can illuminate an interior of the drawer (11) located therebeneath.

2. Piece of furniture according to Claim 1, **characterized in that** the lighting means (7) are arranged on an underside of a base (2) of the upper drawer (1).

3. Piece of furniture according to Claim 1 or 2, **characterized in that** the lighting means (7') are arranged on an underside of a front panel (3' ) of the upper drawer (1').

4. Piece of furniture according to Claim 3, **characterized in that** the lighting means are accommodated in a strip (9') on the front panel (3').

5. Piece of furniture according to one of Claims 1 to 4, **characterized in that** the lighting means (7, 7') are designed in the form of an LED strip.

6. Piece of furniture according to one of Claims 1 to 5, **characterized in that** the lighting means (7, 7') are accommodated in a groove (9).

7. Piece of furniture according to one of Claims 1 to 6, **characterized in that** the lighting means (7) on the upper drawer (1, 1', 1") can be switched by the drawer (11) located therebeneath being opened.

8. Piece of furniture according to Claims 1 to 7, **characterized in that** a central control means, which can switch the lighting means (7, 7') on the drawers (1, 1', 1", 11), is provided.

9. Piece of furniture according to one of Claims 1 to 8, **characterized in that**, for the uppermost drawer (1, 1', 1"), lighting means are provided on the cover panel located thereabove.

10. Piece of furniture according to one of the preceding claims, **characterized in that** the base (2') of the upper drawer (1") is produced from a transparent or translucent material.

11. Piece of furniture according to Claim 10, **characterized in that** the lighting means (7) irradiate light, at least in part, into the base (2').

## Revendications

1. Meuble, en particulier meuble de cuisine, comportant un corps de meuble, dans lequel au moins deux tiroirs (1, 1', 1", 11) sont montés de manière coulissante l'un au-dessus de l'autre, des moyens d'éclairage (7) étant prévus sur le tiroir (1, 1', 1") supérieur, **caractérisé en ce que** les moyens d'éclairage (7) permettent d'éclairer le volume intérieur du tiroir (11) situé en dessous.

2. Meuble selon la revendication 1, **caractérisé en ce que** les moyens d'éclairage (7) sont agencés sur une face inférieure d'un fond (2) du tiroir (1) supérieur.

3. Meuble selon la revendication 1 ou 2, **caractérisé en ce que** les moyens d'éclairage (7') sont agencés sur une face inférieure d'une paroi frontale (3') du tiroir supérieur (1').

4. Meuble selon la revendication 3, **caractérisé en ce que** les moyens d'éclairage sont logés dans une latte (9') sur la paroi frontale (3').

5. Meuble selon l'une quelconque des revendications 1 à 4, **caractérisé en ce que** les moyens d'éclairage (7, 7') sont réalisés sous la forme d'une barre de diodes électroluminescentes.

6. Meuble selon l'une quelconque des revendications 1 à 5, **caractérisé en ce que** les moyens d'éclairage (7, 7') sont logés dans une rainure (9).

7. Meuble selon l'une quelconque des revendications 1 à 6, **caractérisé en ce que** les moyens d'éclairage (7), agencés sur le tiroir (1, 1', 1 ") supérieur, peuvent être connectés par l'ouverture du tiroir (11) situé en dessous.

8. Meuble selon l'une quelconque des revendications 1 à 7, **caractérisé en ce qu'**il est prévu une commande centrale permettant de connecter les moyens d'éclairage (7, 7') agencés sur les tiroirs (1, 1', 1 ", 11).

9. Meuble selon l'une quelconque des revendications 1 à 8, **caractérisé en ce que** pour le tiroir (1, 1', 1 ") situé le plus haut, il est prévu un moyen d'éclaire sur la paroi supérieure disposée au-dessus.

10. Meuble selon l'une quelconque des revendications précédentes, **caractérisé en ce que** le fond (2') du tiroir (1 ") supérieur est réalisé dans un matériau transparent ou translucide.

11. Meuble selon la revendication 10, **caractérisé en ce que** les moyens d'éclairage (7) envoient de la lumière au moins partiellement dans le fond (2').
